# EUROPÄISCHE PATENTSCHRIFT

(11) **EP 1 214 800 B1**
(45) Veröffentlichungstag und Bekanntmachung des Hinweises auf die Patenterteilung: **24.11.2004**
(21) Anmeldenummer: 00954657.3
(22) Anmeldetag: 25.08.2000
(51) Int. Cl.: H04B 5/00, G06F 17/28

(54) **PERSONENINFORMATIONSANLAGE, INSBESONDERE PERSONENFÜHRUNGSANLAGE, ZUM DRAHTLOSEN ÜBERTRAGEN VON SPRACHINFORMATIONEN**
PERSONAL INFORMATION SYSTEM, ESPECIALLY A PERSONAL GUIDE SYSTEM, FOR WIRELESSLY TRANSMITTING VOICE INFORMATION
SYSTEME D'INFORMATION PERSONNELLE, NOTAMMENT SYSTEME DE GUIDAGE PERSONNEL POUR TRANSMETTRE DES INFORMATIONS VOCALES SANS FIL

(30) Priorität: 02.09.1999 DE 19941816
(43) Veröffentlichungstag der Anmeldung: 19.06.2002
(73) Patentinhaber: Sennheiser electronic GmbH & Co. KG, 30900 Wedemark (DE)
(72) Erfinder: NIEHOFF, Wolfgang, 30900 Wedemark (DE)
(74) Vertreter: Eisenführ, Speiser & Partner
(86) Internationale Anmeldenummer: PCT/EP2000/008311
(87) Internationale Veröffentlichungsnummer: WO 2001/018990

(56) Entgegenhaltungen:
- DE-A- 19 508 017
- US-A- 4 882 681
- US-A- 5 615 301

## Beschreibung

Die Erfindung betrifft eine Personeninformationsanlage, insbesondere Personenführungsanlage, zum Übertragen von Sprachinformationen von einem Mikrofon eines Sprechers mittels eines Senders zu einem oder mehreren Hörern, die mit je einem Empfänger und Wiedergabeschallwandler zum Empfang der drahtlos übertragenen Signale des Senders ausgerüstet sind.

Es sind Personengruppenführungsanlagen bekannt, bei denen eine führende Person (Sprecher) ein drahtloses Mikrofon nahe am Körper trägt und die einzelnen Personen einer geführten Gruppe jeweils einen Hochfrequenzempfänger erhalten, über den sie die führende Person, z.B. einen Stadtführer, hören. Es können so mehrere Personen gleichzeitig in einer Sprache angesprochen werden. Für eine andere Sprache muß z.B. der Stadtführer diese Sprache selbst sprechen oder eine weitere Person spricht diese Sprache, wobei man auch über unterschiedliche Übertragungsfrequenzen unterschiedliche Sprachen gleichzeitig übertragen kann. Eine solche Anlage wird z.B. von der Firma Sennheiser mit dem drahtlosen Mikrofon SKM 1081 und den Empfängern EK 1031 vertrieben.

Darüberhinaus sind Mehrkanal-Dolmetscher-Anlagen bekannt, z.B. Sennheiser Infraport 1029 auf Infrarotbasis. Hierbei wird die Stimme eines Vortragredners an mehrere Dolmetscher übertragen, und diese übersetzen den Vortrag simultan. Jede Sprache wird dann getrennt einem Mehrkanal-Infrarot-Sender zugeführt. Die Zuhörer haben Mehrkanaiempfänger, mit denen sie sich aus den gleichzeitig übertragenen Sprachen über Frequenzselektion ihre gewünschte Sprache auswählen und den Vortrag hören. Diese Anlagen sind auch als Mehrkanal-Hochfrequenzanlagen denkbar, oder es erfolgt eine Selektion auf Zeitschlitzbasis (DECT).

Es sind auch schon automatische Spracherkenner auf dem Markt (z.B. Via Voice von der Fa. IBM), die das gesprochene Wort in auswertbare Daten umsetzen, z.B. zum automatischen Schreiben. Weiterhin wird an automatischen Übersetzersystemen gearbeitet, bei denen ein Text oder auch ein Sprachsignal automatisch in eine andere Sprache übersetzt wird.

Diese bekannten Verfahren und Anlagen, also die beschriebenen Personengruppenführungsanlagen und die beschriebenen Mehrkanal-Dolmetscherantagen, erfordern mehrsprachige Personen, die die Gruppen führen oder mehrere Führer verschiedener Sprachen, was einen besonders hohen Personalaufwand bedeutet. Darüberhinaus sind komplizierte Übertragungsanlagen erforderlich. Die bisher schon vorgeschlagenen automatischen Spracherkennungsanlagen erfordern umfangreiche Rechnersysteme und Software und ermöglichen auch nur in begrenztem Umfange brauchbare automatische Übersetzungen von Schrifttexten, die noch überarbeitet werden müssen.

Aus der US-A-4,882,681 ist bereits ein Verfahren zum Dolmetschen in einer Konversation bekannt, bei dem ein Teilnehmer z.B. eine Frage in ein Funkgerät spricht, dieses Signal drahtlos an einen Übersetzungscomputer übertragen wird, dort übersetzt und anschließend auf drahtlosem Wege zum Funkgerät des Teilnehmers zurück übertragen wird und dort die Übersetzung in einer anderen Sprache ausgegeben wird. Ein zweiter Teilnehmer hört dann diese übersetzte Frage, beantwortet sie in seiner Sprache, und dies wird auf drahtlosem Wege wieder an den Übersetzungscomputer übertragen, wird dort in die Sprache des ersten Teilnehmers übersetzt und an diesen zurück drahtlos übertragen, sodaß er auf seine in einer ersten Sprache gestellte Frage in der gleichen Sprache die Antwort vom Übersetzungscomputer erhält. Darüber hinaus wird in der DE-A-195 08 017 bereits ein Kommunikationsgerät mit eingebautem Funktelefon und elektronischem Übersetzer beschrieben, der von einer ersten Ausgangssprache in eine Übersetzungszwischensprache übersetzt. Diese Übersetzungszwischensprache wird dann an ein anderes Kommunikationsgerät übertragen, um dort in eine zweite Sprache umgesetzt zu werden.

Der vorliegenden Erfindung liegt die Aufgabe zugrunde, eine Personeninformationsanlage zum Übertragen von Sprachinformation der eingangs genannten Art derart auszurüsten und auszubilden, daß eine automatische Umsetzung eines Quellen-Sprachsignals in eine oder mehrere Zielsprachen ermöglicht wird, so daß der Einsatz von Dolmetschern entbehrlich wird. Hierbei soll die erforderliche Ausrüstung dafür möglichst kompakt aufgebaut sein, um in einer Sprechereinheit oder in Hörereinheiten integriert werden zu können.

Diese Aufgabe wird bei einer Personeninformationsanlage zum Übertragen von Sprachinformationen von einem Mikrofon eines Sprechers mittels eines Senders zu einem oder mehreren Hörern, die mit je einem Empfänger und Wiedergabeschallwandler (z.B. Kopfhörer) zum Empfang der drahtlos übertragenen Signale des Senders ausgerüstet sind, gemäß der vorliegenden Erfindung dadurch gelöst, daß im Signalweg zwischen dem Mikrofon des Sprechers und dem Wiedergabeschallwandler des Hörers eine Spracherkennungseinheit zum Erkennen der Quelleninformation der Quellensprache des Sprechers, eine Übersetzereinheit zum Übersetzen der Quelleninformation in die Zielinformation der Zielsprache und eine Sprachgeneratoreinheit zum Erzeugen der Zielsprache aus der Zielinformation geschaltet ist. Die automatische Umsetzung aus der Quellensprache des Sprechers in die Zielsprachen der Hörer wird dadurch ermöglicht, daß bereits bekannte Spracherkennungseinheiten und Sprachgeneratoreneinheiten eingesetzt werden und die Umsetzung in die andere Sprache durch Übersetzen der erkannten Quelleninformation in die jeweilige Zielinformation erfolgt und nicht die direkte Umsetzung der Quellensprache in die Zielsprache.

Diesem Umsetzungspfad mit einer Spracherkennungseinheit, einer Übersetzungseinheit und einer Sprachgeneratoreinheit ist vorzugsweise ein zusätzlicher direkter Signalweg zur unveränderten Übertragung der Sprachinformation parallel geschaltet, um nicht nur bestimmten Hörern die übersetzte Sprachinformation zuzuführen, sondern einigen Hörern auch die Originalsprachinformation unübersetzt zur Verfügung zu stellen. Für diese Hörer der Originalsprachinformation können dann vereinfachte Hörereinheiten vorgesehen sein.

Die hierbei verwendeten Einheiten wie die Spracherkennungseinheit, Übersetzereinheit und Sprachgeneratoreinheit sind durch Anwendung der Mikroelektronik verhältnismäßig platzsparend realisierbar, so daß sie bei einer ersten vorteilhaften Ausführungsform beim Hörer in einer Hörereinheit untergebracht sind, bei einer zweiten Ausführungsform jedoch beim Sprecher in einer Sprechereinheit. Dies hat den Vorteil, daß die drei Einheiten nur einmal vorhanden sein müssen.
Die Hörereinheiten können z. B. für nur eine Zielsprache ausgerüstet sein, so daß zur Übertragung in mehrere Sprachen mehrere verschiedene Hörereinheiten verteilt werden müssen. Es ist jedoch auch möglich, die Hörereinheiten für mehrere Zielsprachen auszurüsten und durch den Hörer entsprechend umzuschalten.

Die Sprechereinheit bzw. die Zentraleinheit sind vorzugsweise für mehrere Zielsprachen ausgerüstet, und der Sender ist dabei zur Übertragung mehrerer Zielsprachen, einschließlich der Queltensprache, im Multiplex eingerichtet.

Die erfindungsgemäße Anlage kann vorzugsweise als Personenführungsanlage ausgebaut sein, um die von einem sprechenden Führer gegebene Sprachinformation gleichzeitig in mehrere Sprachen umzusetzen und diese an die einzelnen Hörer zu übertragen. Das erfindungsgemäße Prinzip kann jedoch auch in einer beliebigen Informationsanlage realisiert sein, bei der die Sprache eines Redners oder Animateurs automatisch in mehrere Sprachen übersetzt und an die Hörer übertragen wird, die sich dann die gewünschte Sprache auswählen.

Die Übertragung zwischen Sender und Empfänger erfolgt vorzugsweise mittels Hochfrequenz, um eine lückenlose Übertragung auch bei dazwischenliegenden Hindernissen zu ermöglichen. Es ist jedoch auch eine Übertragung mittels Infrarotsignale möglich, wenn keine Hindernisse zwischen dem Sprecher und dem Hörer liegen, oder es werden auf andere Weise parallele Übertragungswege bereitgestellt. Für den Fall, daß die Spracherkennungseinheit, Übersetzereinheit und Sprachgeneratoreinheit in der Hörereinheit untergebracht sind und die Übertragung zwischen Sender und Empfänger mittels Hochfrequenz erfolgt, ist es auch denkbar, das erfindungsgemäße System bei einer Rundfunkübertragung zu einem Rundfunkempfänger anzuwenden, der ebenfalls eine Hörereinheit darstellt. Es wird sich hier dann um besonders ausgerüstete Rundfunkempfänger handeln, bei denen aus dem Empfangssignal, soweit es sich um Sprache handelt, durch eine Spracherkennungseinheit die Sprachinformation abgeleitet wird, durch eine Übersetzereinheit in eine Zielinformation einer wählbaren Sprache umgesetzt und anschließend durch eine Sprachgeneratoreinheit in die Zielsprache gewandelt wird. Auf diese Weise ist es mit einem solchen speziell ausgerüsteten Rundfunkempfänger möglich, im Ausland die empfangenen Sprachsignale in die gewünschte eigene Sprache umzusetzen, um z.B. Ansagen und Nachrichten in der fremden Sprache verstehen zu können.

Da in der Personeninformationsanlage gemäß der Erfindung am Ausgang der Spracherkennungseinheit die Quelleninformation und am Ausgang der Übersetzungseinheit die übersetzte Zielinformation zur Verfügung steht, ist es gemäß einer weiteren Ausführungsform der Erfindung möglich, hier eine Ausgabeeinheit zur Ausgabe der codierten Quelleninformation bzw. Zielinformation anzuschließen, um die erkannte bzw. übersetzte Information auszugeben. Diese Ausgabeeinheit kann z.B. eine Anzeigeeinheit oder ein Drucker sein.

Weitere vorteilhafte Ausgestaltungen der Erfindung sind den Unteransprüchen zu entnehmen.

Die Erfindung wird nachfolgend unter Bezug auf die beigefügten Zeichnungen anhand mehrerer Ausführungsbeispiele näher erläutert.

Es zeigen:
- Figur 1: das Blockschaltbild einer ersten Ausführungsform und
- Figur 2: das Blockschaltbild einer zweiten Ausführungsform.

Bei der ersten Ausführungsform nach Figur 1 sind in einer Sprechereinheit SPE ein Mikrofon M und ein mit einer Antenne A versehener Sender S vorgesehen. In mehreren Hörereinheiten HE1, HE2 usw. sind je ein mit einer Antenne A verbundener Empfänger E, eine Spracherkennungseinheit SE, eine Übersetzereinheit U sowie ein Sprachgenerator SG vorgesehen, an den ein Kopfhörer oder Ohrhörer A angeschlossen ist. Statt des Kopfhörers oder Ohrhörers A kann natürlich auch jeder andere geeignete Wiedergabeschallwandler vorgesehen sein, z.B. auch ein Lautsprecher. In jeder der Hörereinheiten HE1, HE2 usw. empfängt der Empfänger E die Quellensprache der Sprechereinheit SPE, und die Spracherkennungseinheit SE leitet hieraus die Quelleninformation ab. Diese Quelleninformation wird durch die Übersetzereinheit U in eine Zielinformation der Zielsprache übersetzt und in der Sprachgeneratoreinheit SG in die Zielsprache umgewandelt, die vom Kopf- oder Ohrhörer H wiedergegeben wird.

Jede der Hörereinheiten HE1, HE2 usw. ist entweder nur für eine Zielsprache eingerichtet, so daß an die einzelnen Hörer gegebenenfalls Hörereinheiten HE verschiedener Sprachen ausgegeben werden müssen, oder aber die Übersetzereinheit U ist für die Umsetzung in Zielinformationen verschiedener Sprachen eingerichtet, so daß der Hörer dann durch Betätigen eines Wahlschaiters W die jeweilige Zielsprache auswählen kann. Die Anzahl der Hörereinheiten HE1, HE2 ist praktisch unbegrenzt.

Die in Figur 2 gezeigte Ausführungsform weicht von der erstbeschriebenen nach Figur 1 darin ab, daß die Spracherkennungseinheit SE, die Übersetzereinheit U und die Sprachgeneratoreneinheiten SG in der Sprechereinheit SPE untergebracht sind. Der Sender S ist zur Übertragung mehrerer Zielsprachen eingerichtet und sendet diese Informationen im Multiplex aus, z. B. im Frequenzmultiplex oder Zeitmultiplex. Die Hörereinheiten HE sind einfacher als bei der ersten Ausführungsform ausgebildet, da hier keine Übersetzung der Sprachinformationen erfolgt, sondern nur die über den Empfänger E empfangene Information auf den Kopf- oder Ohrhörer übertragen werden muß. Auch hier kann jede Hörereinheit HE für jeweils eine Zielsprache ausgerüstet sein, so daß verschiedene Hörereinheiten HE ausgegeben werden müssen. Zweckmäßigerweise ist aber jede der Hörereinheiten HE zum wahlweisen Empfang verschiedener Sprachen eingerichtet, und der Hörer wählt die gewünschte Sprache über einen Wählschalter W aus.

In den beiden Ausführungsbeispielen nach den Figuren 1 und 2 ist zur zusätzlichen Übertragung der Originalsprache vom Sprecher zu den Hörern ein Überbrückungsweg O (gestrichelt gezeichnet) vorgesehen, um die einzelnen Hörer auch in der Originalsprache zu versorgen. Diese Variante ist besonders zweckmäßig, da bei Personenführungen oder sonstigen Veranstaltungen meist ein Hörerkreis mit einer Sprache, z.B. der Muttersprache des Landes, dominiert. Für diese Hörer kann die Sprecherinformation unverändert übertragen werden, sodaß diese Hörer auch mit einfacheren Hörereinheiten ausgerüstet werden können, z.B. wie in Fig. 2 gezeigt. In diesem Fall ist es zweckmäßig, die Anlage nach Fig. 1 zu verwenden, bei der die Übersetzungselektronik also in den Hörereinheiten HE1, HE2 vorgesehen ist, während für die Hörer, die keine Übersetzung benötigen, die vereinfachte Hörereinheit HE nach Fig. 2 verwendet werden kann.

Bei der Ausführungsform nach Fig. 1 versteht es sich von selbst, daß in der Sprechereinheit SPE das Mikrofon M und der Sender S in einem gemeinsamen Gehäuse untergebracht sind, aus dem auch die Antenne A herausgeführt ist. Solche drahtlosen Mikrofone sind allgemein bekannt. Die Hörereinheiten HE dieses Ausführungsbeispiels enthalten neben dem Empfänger E und dem Kopfhörer oder Ohrhörer H auch noch weitere elektronische Einheiten wie die Spracherkennungseinheit SE, die Übersetzereinheit U mit Wahlschalter W und die Sprachgeneratoreinheit SG. Alle diese Einheiten sind vorzugsweise in einem gemeinsamen Gehäuse untergebracht, insbesondere in einem Gehäuse des Kopfhörers H bzw. an einem entsprechenden Tragbügel. Im Falle des zweiten Ausführungsbeispiels nach Fig. 2 sind die elektronischen Einheiten der Sprechereinheit SPE vorzugsweise in einem gemeinsamen Gehäuse untergebracht, also neben dem Mikrofon M und dem Sender S und der Antenne A auch die elektronischen Einheiten wie die Spracherkennungseinheit SE, die Übersetzereinheiten U1 und U2 sowie die Sprachgeneratoreinheiten SG1 und SG2. Die Hörereinheit des zweiten Ausführungsbeispiels nach Fig. 2 enthält hier weniger elektronische Einheiten wie den durch den Wahlschalter W, umschaltbaren Empfänger E mit Antenne A und den Kopf- oder Ohrhörer H. Auch diese Einheiten können auf einfache Weise in einem Gehäuse untergebracht sein, insbesondere im Gehäuse oder am Tragbügel eines Kopfhörers H.

Da am Ausgang der Spracherkennungseinheit SE die Quelleninformation und am Ausgang der Übersetzungseinheit U die Zielinformation in entsprechend codierter Form vorliegt, kann mit diesen Daten auch eine Ausgabe des Vortrags des Sprechers in der Originalsprache oder in der Zielsprache erfolgen. Zu diesem Zwecke ist an dieser Stelle eine Ausgabeeinheit D angeschlossen, wie in Fig. 1 gestrichelt angedeutet. Diese Ausgabeeinheit kann z.B. eine Anzeigeeinheit zur Darstellung der Information auf einem Bildschirm oder aber ein Ausgabedrucker sein, mit dem die Information auf Papier ausgegeben werden kann.

## Patentansprüche

1. Personeninformationsanlage, insbesondere Personenführungsanlage, zum Übertragen von Sprachinformationen von einem Mikrofon (M) eines Sprechers mittels eines Senders (S) zu einem oder mehreren Hörern, die mit Empfänger (E) und Wiedergabeschaifwandter (H) zum Empfang der drahtlos übertragenen Signale des Senders (S) ausgerüstet sind,
**dadurch gekennzeichnet, dass** parallel zum direkten Signalweg (O) zwischen dem Mikrofon (M) des Sprechers und dem Wiedergabeschallwandler (H) des oder der Hörer ein zusätzlicher Signalweg mit einer Spracherkennungseinheit (SE) zum Erkennen der Quelleninformation der Quellensprache des Sprechers, einer Übersetzungseinheit (U) zum Übersetzen der Quelleninformation in die Zielinformation der Zielsprache und einer Sprachgeneratoreinheit (SG) zum Erzeugen der Zielsprache aus der Zielinformation geschaltet ist.

2. Personeninformationsanlage nach Anspruch 1,
**dadurch gekennzeichnet, dass** der Empfänger (E), die Spracherkennungsheit (SE), die Übersetzereinheit (U) und die Sprachgeneratoreinheit (SG) beim Hörer in einer Hörereinheit (HE, HE1, HE2) untergebracht sind (Fig. 1).

3. Personeninformationsanlage nach Anspruch 1,
**dadurch gekennzeichnet, dass** die Spracherkennungseinheit (SE), die Übersetzereinheit (U), die Sprachgeneratoreinheit (SG) und der Sender (S) beim Sprecher in einer Sprechereinheit (SPE) untergebracht sind,

4. Persroneninformationsanlage nach Anspruch 1 bis 3,
**dadurch gekennzeichnet, dass** die entsprechenden elektronischen Einheiten (S, E, SE, U, SG, W) in der Sprechereinheit (SPE) in einem gemeinsamen Gehäuse mit dem Mikrofon (O) bzw. in der Hörereinheit (HE) in einem gemeinsamen Gehäuse mit dem Wiedergabeschallwandler (H) untergebracht sind.

5. Personeninformationsanlage nach einem der Ansprüche 1 bis 4,
**dadurch gekennzeichnet, dass** die Hörereinheiten (HE) jeweils nur für eine Zielsprache ausgerüstet sind.

6. Personeninformationsanlage nach einem der Ansprüche 1 bis 5,
dadurch gekennzeichbnet, dass die Hörereinheiten (HE) für mehrere Zielsprachen ausgerüstet und entsprechend umschaltbar (W) sind.

7. Personeninformationsanlage nach Anspruch 3,
**dadurch gekennzeichnet, dass** die Sprechereinheit (SE) für mehrere Zielsprachen ausgerüstet und der Sender (S) zur Übertragung mehrer Zielsprachen, einschließlich der Quellensprache, im Multiplex eingerichtet ist.

8. Personeninformationsanlage nach einem der Ansprüche 1 bis 7,
**dadurch gekennzeichnet, dass** die Übertragung drahtlos mittels Hochfrequenz erfolgt.

9. Personeninformationsanlage nach einem der Ansprüche 1 bis 7,
**dadurch gekennzeichnet, dass** die Übertragung drahtlos mittels Infrarotsignale erfolgt.

10. Personeninformationsanlage nach einem der vorstehenden Ansprüche,
gekennzeichent durch eine an den Ausgang der Spracherkennungseinheit (SE) oder der Übersetzungseinheit (U) angeschlossenen Ausgabeeinheit, Anzeigeeinheit oder Drucker D, zur Ausgabe der erkannten Quelleninformation oder übersetzten Zielinformation.

## Claims

1. Personal information system, in particular personal guide system, for transmitting language information from a microphone (M) of a speaker by means of a transmitter (S) to one or more listeners who are equipped with receivers (E) and reproduction sound converters (H) for receiving the wirelessly transmitted signals of the transmitter (S), **characterised in that** an additional signal path comprising a language recognition unit (SE) for recognising the source information of the source language of the speaker, a translation unit (U) for translating the source information into the target information of the target language and a language generator unit (SG) to generate the target language from the target information, are connected parallel to the direct signal path (O) between the microphone (M) of the speaker and the reproduction sound converter (H) of the listener(s).

2. Personal information system according to claim 1, **characterised in that** the receiver (E), the language recognition unit (SE), the translation unit (U) and the language generator unit (SG) are housed with the listener in a listener unit (HE, HE1, HE2) (Fig. 1).

3. Personal information system according to claim 1, **characterised in that** the language recognition unit (SE), the translation unit (U), the language generator unit (SG) and the transmitter (S) are housed with the speaker in a speaker unit (SPE).

4. Personal information system according to claims 1 to 3, **characterised in that** the corresponding electronic units (S, E, SE, U, SG, W) are housed in the speaker unit (SPE) in a common housing with the microphone (O) or in the listener unit (HE) in a common housing with the reproduction sound converter (H).

5. Personal information system according to any one of claims 1 to 4, **characterised in that** the listener units (HE) are equipped in each case only for one target language.

6. Personal information system according to any one of claims 1 to 5, **characterised in that** the listener units (HE) are equipped for a plurality of target languages and can be switched over (W) correspondingly.

7. Personal information system according to claim 3, **characterised in that** the speaker unit (SE) is equipped for a plurality of target languages and the transmitter (S) is set up in multiplex to transmit a plurality of target languages, including the source language.

8. Personal information system according to any one of claims 1 to 7, **characterised in that** the transmission takes place wirelessly by means of high frequency.

9. Personal information system according to any one of claims 1 to 7, **characterised in that** the transmission takes place wirelessly by means of infrared signals.

10. Personal information system according to any one of the preceding claims, **characterised by** an output unit connected to the output of the language recognition unit (SE) or the translation unit (U), a display unit or printer, for outputting the recognised source information or translated target information.

## Revendications

1. Système d'information personnelle, notamment système de guidage personnel, pour transmettre des informations vocales depuis un microphone (M) d'un locuteur à l'aide d'un émetteur (S) vers un ou plusieurs auditeurs qui sont équipés d'un récepteur (E) et d'un émetteur acoustique (H) pour la réception des signaux-de l'émetteur (S) transmis sans fil,
**caractérisé en ce que**, parallèlement à la voie directe de signal (O), une voie de signal supplémentaire avec une unité de reconnaissance vocale (SE) pour la reconnaissance de l'information source du langage source du locuteur, une unité de traduction (U) pour la traduction de l'information source en information cible du langage cible et une unité de générateur de langage (SG) pour la génération du langage cible à partir de l'information cible est branchée entre le microphone (M) du locuteur et l'émetteur acoustique (H) de l'auditeur ou des auditeurs.

2. Système d'information personnelle selon la revendication 1,
**caractérisé en ce que** le récepteur (E), l'unité de reconnaissance vocale (SE), l'unité de traduction (U) et l'unité de générateur de langage (SG) sont installés au niveau de l'auditeur dans une unité d'auditeur (HE, HE1, HE2) (figure 1).

3. Système d'information personnelle selon la revendication 1,
**caractérisé en ce que** l'unité de reconnaissance vocale (SE), l'unite de traduction (U), l'unité de générateur de langage (SG) et l'émetteur (S) sont installés au niveau du locuteur dans une unité de locuteur (SPE).

4. Système d'information personnelle selon les revendications 1 à 3,
**caractérisé en ce que** les unités électroniques appropriées (S, E, SE, U, SG, W) sont installées dans l'unité de locuteur (SPE) dans un boîtier commun avec le microphone (M) ou dans l'unité d'auditeur (HE) dans un boîtier commun avec l'émetteur acoustique (H).

5. Système d'information personnelle selon l'une quelconque des revendications 1 à 4,
**caractérisé en ce que** les unités d'auditeur (HE) sont équipées chacune uniquement pour un langage cible.

6. Système d'information personnelle selon l'une quelconque des revendications 1 à 5,
**caractérisé en ce que** les unités d'auditeur (HE) sont équipées pour plusieurs langages cibles et sont commutables (W) de manière appropriée.

7. Système d'information personnelle selon la revendication 3,
**caractérisé en ce que** l'unité de locuteur (SPE) est équipée pour plusieurs langages cibles et l'émetteur (S) est installé en multiplex pour la transmission de plusieurs langages cibles, y compris le langage source.

8. Système d'information personnelle selon l'une quelconque des revendications 1 à 7,
**caractérisé en ce que** la transmission se fait sans fil par haute fréquence.

9. Système d'information personnelle selon l'une quelconque des revendications 1 à 7,
**caractérisé en ce que** la transmission se tait sans fil par l'intermédiaire de signaux infrarouges.

10. Système d'information personnelle selon l'une quelconque des revendications précédentes,
**caractérisé par** une unité de sortie raccordée à la sortie de l'unité de reconnaissance vocale (SE) ou de l'unité de traduction (U), une unité d'affichage ou une imprimante pour la restitution de l'information source reconnue ou de l'information cible traduite.
